# EUROPÄISCHE PATENTSCHRIFT

(11) **EP 0 905 032 B1**
(45) Veröffentlichungstag und Bekanntmachung des Hinweises auf die Patenterteilung: **05.02.2003**
(21) Anmeldenummer: 97250261.1
(22) Anmeldetag: 09.09.1997
(51) Int. Cl.: B65D 5/48

(54) **Zuschnitt zur Fertigung eines Behältnisses sowie daraus gefertigtes Behältnis und eine Fertigungsanlage dafür**
Blank and container therefrom as well as manufacturing apparatus therefor
Flan et récipient construit à partir de ce flan ainsi qu'appareil pour sa fabrication

(43) Veröffentlichungstag der Anmeldung: 31.03.1999
(73) Patentinhaber: PilloPak B.V, 6961 EC Eerbeek (NL)
(72) Erfinder: Grouwstra, Akko, 6971 HS Brummen (NL)
(74) Vertreter: Meys, Hildegard, Dr.rer.nat.

(56) Entgegenhaltungen:
- EP-A- 0 729 893
- US-A- 2 635 512
- US-A- 4 347 969
- US-A- 4 489 879

## Beschreibung

Die Erfindung bezieht sich auf einen Zuschnitt zur Fertigung eines in zur Aufnahme von stückigem Füllgut geeignete Abteile abfallfrei aufgeteilten Behältnisses, der mindestens fünf durch parallele Längsfaltlinien verbundene rechteckige Plattenteile aufweist, die in dem fertigen Behältnis einen Boden, eine erste Seitenwand, eine gleichbreite zweite Seitenwand und einen zwischen den Seitenwänden gelegenen, eine Reihe von Abteil-Trennwänden ergebenden Plattenteil bilden, wobei diese Plattenteile eine Anzahl von quer verlaufenden Schnitten und eine Anzahl von zwischen seinen seitlichen Längsfaltlinien verlaufenden Querfaltlinien aufweist, und die Seitenplatten schräg vom Schnittpunkt einer Längsfaltlinie mit einer Querfaltlinie nach aussen bis zu weniger als der halben Breite der Seitenplattenteile verlaufende Faltlinien aufweisen.

Zuschnitte dieser Art sind bekannt, beispielsweise aus den US-Patentschriften 2 690 866 und 2 744 675 sowie aus der EP-Publikation 0 729 893 A 2 der Anmelderin, die die Merkmale des Oberbegriffs des Anspruchs 1 offenbart. Zwar konnte mittels der aus EP 0 729 893 A 2 bekannten Ausführungsart bereits in gewisser Weise die relative Instabilität der aus Zuschnitten gemäss den US-Patentschriften 2 690 866 und 2 744 675 gefertigten Behältnissen verbessert und der bei der Ausführungsart gemäss US-PS 2 744 675 störende Materialabfall trotzdem vermieden werden. Aber es hat sich in der Praxis gezeigt, dass insbesondere dann, wenn das Füllgut, für welches solche Behältnisse im speziellen Einsatz bestimmt sind, relativ schwergewichtig ist und in Formgestaltungen mit relativ grösseren Toleranzen vorliegt, solche Behältnisse hinsichtlich ihrer Stabilitätseigenschaften immer noch zu wünschen übrig lassen, insbesondere dann, wenn sie aus vergleichsweise leichterem Material, wie beispielsweise leichtem Karton oder leichter einseitiger Wellpappe, beispielsweise Wellpappe-Material mit Flächengewichten im Bereich von ca. 40 - 400 g/m² bestehen sollen. Leichtgewichtiges Material hat für diese Zwecke den extremen Vorteil, dass es die Transport- und Entsorgungskosten der fertigen Verpackungen so wenig wie möglich belastet; sein Einsatz ist daher erwünscht.

Die Aufgabe der Erfindung besteht darin, einen Zuschnitt zur Verfügung zu stellen, der die abfallfreie Fertigung von solchen Behältnissen mit stoss- und druckstabilen Seiten- und Abteile-Trennwänden aus jedem gewünschten, auch leichtgewichtigen Karton- und Pappe-, insbesondere Wellpappe-Bahnenmaterial in gewünschtenfalls kontinuierlicher Arbeitsweise und in einem System mit direktem Zugang zu einer Befüllungsanlage zum Einbringen des vorgesehenen Füllgutes und anschliessender verkaufsfertiger Umverpackung zu ermöglichen vermag.

Diese Aufgabe wird erfindungsgemäss durch die im Kennzeichen des Anspruchs 1 angegebenen Merkmale gelöst, wobei in den Unteransprüchen 2 bis 5 noch zweckmässige und vorteilhafte Ausgestaltungen des erfindungsgemässen Zuschnitts beansprucht werden.

Die Ansprüche 6 und 7 kennzeichnen aus erfindungsgemässen Zuschnitten herstellbare erfindungsgemässe Behältnisse und die Ansprüche 8 bis 12 enthalten die Merkmale der erfindungsgemässen Anlage zur kontinuierlichen Fertigung und gewünschtenfalls Befüllung und Umverpackung der erfindungsgemässen Behältnisse.

Während die eingangs erläuterten bekannten Zuschnitte Behältnisse von relativ empfindlicher Stoss- und Druckanfälligkeit ergeben, gelingt es mittels erfindungsgemässe Zuschnitte, sowohl die Stabilität der Behälter-Längsseiten zu verbessern, weil in der Gebrauchsform erfindungsgemässer Behältnisse diese Seitenteile infolge der zusätzlichen innen gelegenen Klappenteile daran im wesentlichen doppel- bzw. dreilagig vorliegen; und es lässt sich auch die Stoss- und Druck-Belastbarkeit der Abteil-Trennwände erfindungsgemäss optimieren, weil diese in der Gebrauchsform des Behältnisses ebenfalls doppellagig und weiterhin bis zum Behälter-Innenboden reichend auffaltbar sind, so dass sie sich am Boden abzustützen vermögen. Darüber hinaus vermag die erfindungsgemässe Behältnis-Ausbildung mittels der eine abfedernde Wirkung ausübenden Klappenteile innen an den Abteil-Seitenetwa vorhandene Formatdiverganzen des stückigen Füllgutes in vergleichsweise grösseren Toleranzen auszugleichen, so dass feste Halterung von auch relativ verschieden geformtem stückigem Füllgut sicher garantiert ist.

Als Material für erfindungsgemässe Zuschnitte sind beliebige bekannte Karton- und Pappematerialien, auch starkes Papier oder Vliesstoff-Material brauchbar, das aus wirtschaftlichen Gründen möglichst leichtgewichtig sein sollte. Das Flächengewicht des verwendeten Bahnenmaterials sollte zweckmässig im Bereich von 40 bis 400 g/m² liegen.

Das Material kann gewünschtenfalls, je nach Einsatzzweck, mit fett- und/oder wasserabweisenden Beschichtungen versehen sein. Insbesondere dann werden fettdichte Papiersorten zweckmässig eingesetzt, wenn die erfindungsgemässen Zuschnitte für Behältnisse für Lebensmittel bestimmt sind.

Es ist möglich, erfindungsgemässe Behältnisse aus entsprechendem Bahnenmaterial direkt von der Rolle in einer speziellen erfindungsgemässen Maschinenanlage zu fertigen, zu befüllen und - überzogen mit Umverpackungsmaterial - versand- bzw. verkaufsfertig zu gewinnen.
Eine solche Maschinenanlage kann beim Füllgut-Hersteller aufgestellt werden, so dass sie kontinuierlich oder getaktet mit der kontinuierlichen Produktion des Füllgutes zusammen zu arbeiten vermag, was eine gute frische Qualität der verpackten Ware garantiert und bei Verpackung von pharmazeutischen und kosmetischen Füllgütern einwandfreie hygienische Bedingungen sichert. Auf einer solchen Maschinenanlage können Behältnisse in verschiedenen Dimensionen und/oder Unterteilungen sowie mit und ohne Deckel gefertigt werden. Die Behältnisse können, entsprechend der maximalen Breite der Wellpappenanlage, eine maximale Länge von 2450 mm haben und mit mehreren, zum Beispiel bis zu 8 Einzelabteilen gefertigt werden. Für die Praxis haben sich erfindungsgemässe Behältnisse in Längen bis zu 800 mm mit 2 und 3 Einzelabteilen als besonders zweckmässig erwiesen. Die Einzelabteile können - je nach Dicke der Füllgut-Stücke - mit einem oder mehreren Füllgut-Stücken befüllt werden.

Da das Bahnenmaterial erfindungsgemäss vollkommen abfallfrei verarbeitet wird, ist der Einsatz solcher erfindungsgemässer Maschinenanlagen auch im Lebensmittelbereich, zum Beispiel in Linie mit einer Backstrasse für Gebäckverpackung einsatzfähig. Es können auch kosmetische und pharmazeutische Produkte hygienisch einwandfrei so verpackt werden.

Nachstehend wird die Erfindung anhand einiger in den Figuren dargestellten Ausführungsbeispiele näher beschrieben.
- Fig. 1: zeigt einen erfindungsgemässen Zuschnitt in der Draufsicht;
- Fig. 2: zeigt eine Maschinenanlage zum kontinuierlichen Herstellen der Zuschnitte sowie der Behältnisse daraus;
- Fig. 3: zeigt perspektivisch eine ähnliche Anlage mit kontinuierlicher Zuführung von Füllgut, Befüllung und Umverpackung;
- Fig. 4: zeigt einen Abschnitt einer in der Anlage gemäss Fig. 2 verwendeten Materialbahn;
- Fig. 5: zeigt den Abschnitt der Fig. 4 in einer weiteren Arbeitsstufe, mit einzelnen bereits aufgerichteten Teilen und im beginnenden Faltvorgang;
- Fig. 6: zeigt das in der Arbeitsstufe der Fig. 5 entstehende Behältnis kurz vor Ende des Faltvorgangs und vor dem Verkleben;
- Fig. 7: zeigt das Behältnis der Fig. 6 nach Verkleben und nach einem Wendevorgang, in der Draufsicht: die durch Aufrichten entstandenen Einzel-Abteile in dem Behältnis liegen jetzt offen und können befüllt werden;
- Fig. 8: zeigt einen Schnitt nach VIII-VIII in Fig. 7; und
- Fig. 9: zeigt einen Schnitt nach IX-IX in Fig. 7.

Der in Fig. 1 dargestellte Zuschnitt umfasst sieben Plattenteile: eine erste Bodenplatte 1 ist über eine Längsfaltlinie 6 mit einer ersten Seitenwandplatte 2 verbunden. Diese steht über eine Längsfaltlinie 7 mit einer Zwischenplatte 3 und diese wiederum über eine Längsfaltlinie 8 mit einer zweiten Seitenwandplatte 4 in Verbindung. Mit der Seitenwandplatte 4 ist über eine Längsfaltlinie 9 eine zweite Bodenplatte 5 verbunden, und an dieser hängt über eine Längsfaltlinie 12 ein zusätzliches Seitenwandteil 11, mit welchem über eine weitere Längsfaltlinie 14 ein zusätzliches Deckelplattenteil 13 verbunden ist.

Das Zwischenplattenteil 3 weist vier Querfaltlinien 10 auf, von denen je eine an jeder der beiden Aussenlängskanten des Zuschnitts gelegen ist. Diese beiden Aussenkanten-Querfaltlinien 10 können, wenn - nicht dargestellte - Einzelbehältnisse hergestellt werden sollen, die befüllt ohne Umverpackung gewünscht werden, in einer dem Fachmann zum Beispiel aus EP 0 729 893 A 2 bekannten Weise über die Seitenwandplatten 2 und 4 und 11 sowie die Deckelplatte 13 und die Bodenplatten 1 und 5 verlängert sein, wobei dann - hier ebenfalls nicht dargestellte - beidseitige Längsseite-Endteile mit entsprechenden Schnitten und Falzungen im Verlauf jeder Längsfaltlinie und mit entsprechend schräg verlaufenden Faltlinien dazwischen, vorhanden sein können, die zur Bildung von Endwänden gestaltet sind.

Das Zwischenplattenteil 3 weist weiterhin drei quer verlaufende Schnitte 18 und je drei parallel zu den Faltlinien 7 bzw. 8 in einem gewissen Abstand von diesen längsverlaufende Zusatzschnit te 17 auf, die in der Mitte von den Schnitten 18 geschnitten werden. An den Zusatzschnitten 17 setzen an deren beiderseitigen Endpunkten schräg zu den Längsfaltlinien 7 bzw. 8 verlaufende zweite Zusatzschnitte 19 an, die ihre Fortsetzung finden in quer verlaufenden dritten Zusatzschnitten 15, die vom Schnittpunkt der Schnitte 19 mit den Längsfaltlinien 7 bzw. 8 bis je zu einem Endpunkt 15a in den Seitenteilen 2 bzw. 4 verlaufen. Zwischen den je einer Schnittfolge 15/19/17/19/15 zugehörigen beiden Endpunkten 15a ist je eine zusätzliche Längsfaltlinie 20 vorhanden, und diese ist mit den an den Endpunkten 15a ansetzenden je schräg zu den Querfaltlinien 10 verlaufenden Faltlinien 16 verbunden. Es sind dadurch begrenzte Felder 21 vorhanden, die - wie insbesondere anschaulich auch in Fig. 4 zu sehen - sechseckig geformt sind. Die Felder 21 bilden beim Aufrichten und Auffalten des Zuschnitts zu einem Behältnis 24 - dieser Vorgang ist schrittweise in den Figuren 4, 5, 6 und 7 an einem Zuschnitt aus sechs Plattenteilen 1, 2, 3, 4, 5 und 11 (ohne Deckelteil) mit den fünf Längsfaltlinien 6, 7, 8, 9 und 12 veranschaulicht - federnde Seitenklappenteile 21a, während zwischen den Querfaltlinien 10 und den quer verlaufenden Schnitten 18 gelegene Rechteckteile 26 mit teilweise ausgeschnittenen Seitenrändern beim Aufrichten die Trennwände 22 der einzelnen Abteile 25 im fertigen Behältnis 24 bilden. Die mittlere Querfaltlinie 10 ist bei dem Zuschnitt der Fig. 4 als ein paralleles Paar von Querfaltlinien vorhanden, und dementsprechend hat die mittlere Trennwand 22 in dem aus diesem Zuschnitt aufgerichteten Behältnis 24 eine stegförmige Ausbildung, wie gut aus den Figuren 7 und 8 zu ersehen ist.

Beim Faltvorgang um die Längsfaltlinien 6, 7, 8, 9 und 12 wird das Bodenplattenteil 1 um 90° gebogen, so dass nun das Bodenplattenteil 1 über die aufgerichteten Rechteckteile 26, die die Trennstege 22 bilden, zu liegen kommt, während an die Seitenplattenteile 2 und 4 als Verstärkung die gleichzeitig um die Faltlinie 20 um 180° nach innen gebogenen Klappenteile 21a und die seitlich nach innen um die Faltlinien 16 umgefalzten dreieckigen Randteile zu liegen kommen. Umd weiterhin wird das Bodenplattenteil 5 um 90° so um die Längsfaltlinie 9 umgeknickt, dass es das Bodenplattenteil 1 bedeckt und so den Boden das Behältnisses 24 doppelt, während das zusätzliche Seitenwand-Plattenteil 11, nachdem es mindestens teilweise auf seiner nahe der Längsfaltlinie 12 gelegenen Innenfläche mit Klebemittel beaufschlagt worden ist, in der aus Fig. 6 ersichtlichen Form um 90° in der Längsfaltlinie 12 geknickt und mit der Seitenwand 2, diese von aussen doppelnd, verklebt wird.

Nach dem Wenden des danach fertigen Behältnisses 24 hat dieses die aus Fig. 7 in der Draufsicht gezeigte Form und ist parat zum Befülltwerden mit dem Füllgut, wie dies durch den Pfeil in Fig. 7 und die oberhalb des Behältnisses dargestellten Füllgut-Körper 23 veranschaulicht ist.

In Fig. 8 erkennt man, dass in gefülltem Zustand des Behältnisses 24 das Füllgut 23 fest gehalten ist, einmal durch die die Trennwände bildenden Rechteckteile 26, die auf dem Innenboden 1 abstützen und so sehr stabil sind und eine gewisse seitliche Druckwirkung auf das Füllgut haben (Fig. 8), und zum anderen durch die federnden Seitenklappenteile 21a an den Seitenwandteilen 2 und 4 (Fig. 9).

In an sich bekannter Weise kann das mit dem Füllgut befüllte Behältnis mit einer Umverpackung umhüllt werden, beispielsweise mit einer an sich bekannten Folienverpackung, die in dem Fachmann bekannter Weise bedruckt, durchsichtig oder undurchsichtig, versiegelt oder sosntwie verschlossen sein kann.

In den Figuren 2 und 3 ist eine Maschinenanlage 30/30a zur Verwendung für ein kontinuierlich arbeitendes System zum Herstellen erfindungsgmässer Zuschnitte und daraus gefertigter erfindungsgemässer Behältnisse und zum Befüllen dieser Behältnisse unmittelbar an dem Fabrikationsort für das Füllgut beispielsweise veranschaulicht.

Von einer Vorratsrolle 31 des Bahnenmaterials für die Zuschnitte, beispielsweise einer einseitigen Wellpappe mit einem Flächengewicht von 100 g/m², wird mittels nicht gezeigter Zugmittel die Materialbahn 29 über eine Umlenkrolle 32 auf eine Führungsunterlagebahn 33 gebracht und darauf einer Stanz- und Rillstation 34 zugeführt, in welcher die erfindungsgemässen Zuschnitte mittels Stanz- und Rillvorrichtungen 35 aus dem Bahnenmaterial gefertigt werden.
Es entstehen dort die in Fig. 4 veranschaulichten Zuschnitte, was durch IV + Pfeil in Fig. 3 illustriert ist. Der Zuschnitt läuft in Bahnlaufrichtung nach rechts in den Figuren 2 und 3 weiter in eine Aufrichtvorrichtung 36/37 und dann weiter in die nachgeschaltete Klebstoffauftrags- und Faltstation 38 mit Faltvorrichtung 39 und Klebstoffauftragsvorrichtung 40. Darin nimmt der Zuschnitt die in Fig. 5 veranschaulichte beinahe fertige Behältnisform an, was in Fig. 3 durch V + Pfeil illustriert ist, und läuft als verklebtes im wesentlichen fertiges Behältnis, ähnlich der in Fig. 6 gezeigten Form, was die Angabe VI + Pfeil in Fig. 3 veranschaulichen soll, auf der Transportunterlage nach rechts in der Zeichnung weiter durch eine Wendestation 41, in der das Behältnis 24 mittels der Wendevorrichtung 42 in die in Fig. 7 veranschaulichte Lage gewendet wird, was durch den Hinweis VII + Pfeil in Fig. 3 markiert ist, so dass die einzelnen gebildeten Abteile 25, die nun nach oben offen liegen, in einer unmittelbar nachgeschalteten Erweiterungsanlage 30a direkt mit dem Füllgut 23 aus einer Füllstation 43 befüllt werden können. Anschliessend kann in einer Umverpackungsvorrichtung 44, gewünschtenfalls in Verbindung mit einer Siegelvorrichtung 45, das Behältnis 24 mit den befüllten Abteilen 25 mit Umverpackungsmaterial 46, zum Beispiel einer von einer Folienrolle 44a abgezogenen Folie, umhüllt bzw. ummantelt werden. Sodann kann das mit Füllgut befüllte, zum Beispiel folienumverpackte Behältnis 48 versand-, vertriebs- und verkaufsfertig der Maschinenanlage 30/30a entnommen werden.

Wenn bruchempfindliches Füllgut, zum Beispiel aus einer Backstrasse 47 direkt in die Füllstation 43 ankommendes leichtes Gebäck, in die Behältnisse 24 eingefüllt werden muss, kann dies in der Füllstation auch von hand durch (nicht veranschaulichte) Hilfspersonen sorgfältig erfolgen, ohne dass der kontinuierliche Arbeitsgang unterbrochen werden muss.

### Legende

- 1: Bodenplattenteil
- 2: Seitenwandplattenteil
- 3: Zwischenwandplattenteil
- 4: Seitenwandplattenteil
- 5: Bodenplattenteil
- 6: Längsfaltlinie (zwischen 1 + 2)
- 7: Längsfaltlinie (zwischen 2 + 3)
- 8: Längsfaltlinie (zwischen 3 + 4)
- 9: Längsfaltlinie (zwischen 4 + 5)
- 10: Querfaltlinien in 3
- 11: zusätzliches Seitenwand-Plattenteil
- 12: Längsfaltlinie (zwischen 5 + 11)
- 13: zusätzliches Deckel-Plattenteil
- 14: Längsfaltlinie (zwischen 11 + 13)
- 15: querverlaufende dritte Zusatzschnitte in 2
- 15a: Endpunkte von 15
- 16: schräg verlaufende Faltlinien in 2 bzw. 4
- 17: längsverlaufende Zusatzschnitte in 3
- 18: querverlaufende Schnitte in 3
- 19: schräg verlaufende zweite Zusatzschnitte in 3
- 20: Zusatz-Längsfaltlinien
- 21: sechseck-förmige Felder
- 22: Trennwände
- 23: Füllgut
- 24: Behältnis
- 25: Einzel-Abteile
- 26: Rechteck-Teile
- 29: Materialbahn
- 30: Maschinenanlage
- 30a: Erweiterungsanlage zu 30
- 31: Vorratsrolle
- 32: Umlenkrolle
- 33: Führungsunterlagebahn
- 34: Stanz- und Rillstation
- 35: Stanz- und Rillvorrichtung
- 36/37: Aufrichtvorrichtung
- 38: Klebeauftrags- und Faltstation
- 39: Faltvorrichtung
- 40: Klebeauftragsvorrichtung
- 41: Wendestation
- 42: Wendevorrichtung
- 43: Füllstation
- 44: Umverpackungsvorrichtung
- 44a: Folienrolle
- 45: Siegelvorrichtung
- 46: Umverpackungsmaterial
- 47: Backstrasse
- 48: gefülltes, folienumverpacktes verkaufsfertiges Behältnis

## Patentansprüche

1. Zuschnitt zur Fertigung eines in zur Aufnahme von stückigem Füllgut (23) geeignete Abteile (25) abfallfrei aufgeteilten Behältnisses (24), der mindestens fünf durch parallele Längsfaltlinien (6, 7, 8, 9) verbundene rechteckige Plattenteile (1, 2, 3, 4, 5) aufweist, die in dem fertigen Behältnis (24) einen Boden (1, 5), eine erste Seitenwand (2), eine gleichbreite zweite Seitenwand (4) und einen zwischen den Seitenwänden (2) und (4) gelegenen, eine Reihe von Abteile-Trennwänden (22) ergebenden Zwischenplattenteil (3) bilden, wobei dieses Plattenteil (3) eine Anzahl von quer verlaufenden Schnitten (18) und eine Anzahl von zwischen den Längsfaltlinien (7) und (8) verlaufenden Querfaltlinien (10) aufweist und die Seitenplatten (2) und (4) schräg vom Schnittpunkt einer Längsfaltlinie (7) oder (8) mit einer Querfaltlinie (10) nach aussen bis zu weniger als der halben Breite der Plattenteile (2) bzw. (4) verlaufende Faltlinien (16) aufweisen, wobei jeder quer verlaufende Schnitt (18) an seinen beiden Enden innerhalb der Breite des Plattenteils (3) einen längsverlaufenden Zusatzschnitt (17) schneidet, **dadurch gekennzeichnet, dass** jeder querverlaufende Schnitt (18) an dessen beiden Enden je ein schräg verlaufender zweiter Zusatzschnitt (19) anschliesst, der bis zu der das Plattenteil (3) begrenzenden Faltlinie (7) bzw. (8) reicht, und ein dritter quer verlaufender Zusatzschnitt (15) anschliesst, der an seinem äusseren Endpunkt (15a) je mit einem der Endpunkte der Faltlinien (16) zusammentrifft, wobei die sich gegenüberliegenden Endpunkte (15a) über je eine zwischen diesen und parallel zu den Zusatzschnitten (17) verlaufende Zusatzfaltlinie (20) im Plattenteil (2) bzw. (4) miteinander sechseck-förmige Felder (21) bildend verbunden sind.

2. Zuschnitt nach Anspruch 1, **dadurch gekennzeichnet, dass** ein zusätzliches Seiten-Plattenteil (11) vorhanden ist, welches durch eine zusätzlich zu den Längsfaltlinien (6, 7, 8, 9) vorhandene und dazu parallele Längsfaltlinie (12) mit dem Plattenteil (5) eisntückig verbunden ist.

3. Zuschnitt nach Anspruch 2, **dadurch gekennzeichnet, dass** ein zusätzliches Deckel-Plattenteil (13) vorhanden ist, welches durch eine zusätzlich zu den Längsfaltlinien (6, 7, 8, 9, 12) vorhandene und dazu parallele Längsfaltlinie (14) mit dem Plattenteil (11) einstückig verbunden ist.

4. Zuschnitt nach einem der vorhergehenden Ansprüche 1 bis 3, **dadurch gekennzeichnet, dass** als Querfaltlinie (10) im Plattenteil (3) jeweils parallele Paare von Querfaltlinien vorhanden sind.

5. Zuschnitt nach einem der vorhergehenden Ansprüche 1 bis 4, **dadurch gekennzeichnet, dass** an sich bekannte Endwandteile an den beiden äussersten Querfaltlinien (10) vorhanden sind.

6. Behältnis (24) mit zur Aufnahme von stückigem Füllgut (23) geeigneten Abteilen (25), abfallfrei hergestellt aus einem Zuschnitt nach einem der Vorhergehenden Ansprüchen 1 bis 5.

7. Behältnis nach Anspruch 6, **gekennzeichnet durch** längsseitige, nach innen gefaltete und federnd bewegliche Seiten-Klappenteile (21a).

8. Maschinenanlage zur kontinuierlichen Herstellung von Zuschnitten aus Bahnenmaterial (29) und daraus abfallfrei faltbaren Behältnissen (24) mit zur Aufnahme von stückigem Füllgut (23) geiegneten Abteilen (25), wobei der Zuschnitt mindestens fünf durch parallele Längsfaltlinien (6, 7,8,9) verbundene Plattenteile (1,2,3,4,5) aufweist, die in dem fertigen Behältnis (24) einen Boden (1, 5), eine erste Seitenwand /2), eine gleichbreite zweite Seitenwand (4) und einen zwischen den Seitenwänden (2) und (4) gelegenen, eine Reihe von Abteile-Trennwänden (22) ergebenden Zwischenplattenteil (3) bilden, wobei dieses Plattenteil (3) eine Anzahl von Quer verlaufenden Schnitten (18) und eine Anzahl von zwischen den Längsfaltlinien (7) und (8) verlaufenden Querfaltlinien (10) aufweist, die Seitenplatten (2) und (4) schräg vom Schnittpunkt einer Längsfaltlinie (7) oder (8) mit einer Querfaltlinie (10) nach aussen bis zu weniger als der halben Breite der Plattenteile (2) bzw. (4) verlaufende Faltlinien (16) aufweisen, jeder quer verlaufende Schnitt (18) an seinen beiden Enden innerhalb der Breite des Plattenteils (3) einen längsverlaufenden Zusatzschnitt (17) schneidet, an dessen beiden Enden je ein schräg verlaufender zweiter Zusatzschnitt (19) anschliesst, der bis zu der das Plattenteil (3) begrenzenden Faltlinie (7) bzw. (8) reicht, und ein dritter quer verlaufender Zusatzschnitt (15) anschliesst, der an seinem äußeren Endpunkt (15a) je mit einem der Endpunkte der Faltlinien (16) zusammentrifft, wobei die sich gegenüberliegenden Endpunkte (15a) über je eine zwischen diesen und parallel zu den Zusatzschnitten (17) verlaufende Zusatzfaltlinien (20) im Plattenteil (2) bzw. (4) miteinander sechseck-förmige Felder (21) bildend verbunden sind, enthaltend eine Vorratsrolle (31) des Bahnenma terials, von welcher die Materialbahn (29) abziehbar ist, eine der Vorratsrolle (31) nachgeordnete Stanz- und Rillstation (34) mit Stanz- und Rillvorrichtung (35), in welcher die Faltlinien und Schnitte (6, 7, 8, 9, 10, 12, 14, 16, 17, 18, 19, 20) gefertigt werden, eine an diese Station (34) anschliessende Aufrichtvorrichtung (36/37), in welcher die sechseck-förmigen Felder (21) zu Seitenklappenteilen gebogen und zwischen den Schnitten (18) und den Querfaltlinien (10) gelegene Rechteck-Teile (26) zu den Abteile-Trennwänden (22) aufgericht werden, eine der Aufrichtvorrichtung (36/37) nachgeordnete Klebeauftrags- und Faltstation (38), in welcher das Bodenplattenteil (1) über die aufgerichteten Rechteck-Teile (26) gebogen, die Seitenplattenteile (2) und (4) um die Faltlinien (20) um 180° nach innen zu Klappenteilen (21a) gebogen und das Bodenplattenteil (5) um 90° geknickt und das Bodenplattenteil (1) doppelnd gefaltet werden, während zusätzlich Plattenteil (11) mit Klebemittel beaufschlagt und um 90° in der Längsfaltlinie (12) geknickt und mit der Seitenwand (2) verklebt wird, sowie eine der Station (38) nachgeordnete Füllstation (43) zum Befüllen der aus der Station (38) austretenden fertigen Behältnisse (24) mit Füllgut (23).

9. Maschinenanlage nach Anspruch 8, **dadurch gekennzeichnet, dass** der Klebeauftrags- und Faltstation (38) nachgeordnet eine Wendestation (41) vor der Füllstation (43) vorhanden ist.

10. Maschinenanlage nach den Ansprüchen 8 und 9, **dadurch gekennzeichnet, dass** anschliessend an die Füllstation (43) eine Vorrichtung (44) zum Verpacken der mit Füllgut (23) befüllten Behältnisse (24) mittels Umverpackungsmaterial (46) vorhanden ist.

11. Maschinenanlage nach den vorhergehenden Ansprüchen 8 bis 10, **dadurch gekennzeichnet, dass** zwischen der Vorratsrolle (31) und der Stanz- und Rillstation (34) eine Umlenkrolle (32) für die von der Vorratsrolle (31) abgezogene Materialbahn (29) angeordnet ist.

12. Maschinenanlage nach den vorhergehenden Ansprüchen 8 bis 11, **dadurch gekennzeichnet, dass** zur Aufnahme der von der Vorratsrolle (31) abgezogenen Materialbahn (29) vor der Stanz- und Rillstation (34) eine Führungsunterlagebahn (33) ansetzt.

## Claims

1. Blank for the production of a container (24) which is divided without any waste into compartments (25) suitable for taking up lumpy filling material (23), said blank comprising at least five rectangular panels (1, 2, 3, 4, 5) joined by parallel longitudinal folding lines (6, 7, 8, 9) which define in the finished container (24) a base panel (1, 5), a first side panel (2), a second side panel (4) with the same width and an intermediate panel (3) positioned between the side panels (2) and (4) and forming a number of compartment partition walls (22), said intermediate panel (3) comprising a number of transverse cuts (18) and a number of transverse fold lines (10) extending between the longitudinal fold lines (7) and (8), said side panels (2) and (4) comprising fold lines (16) extending obliquely from the intersecting point of a longitudinal fold line (7) or (8) with a transversal fold line (10) towards the outside up to less than half the width of the side panels (2) or (4), respectively, and each transversely extending cut (18) intersecting at both of its ends an additional longitudinal cut (17) within the width of the intermediate panel (3), **characterised in that** each transversely extending cut (18) adjoins at both of it ends an obliquely extending second additional cut (19) extending up to the fold line (7) or (8), respectively, delimiting the intermediate panel (3) and a third transversely extending additional cut (15) which at each of its outer end points (15a) coincides with one of the end points of the fold lines (16), each of the opposed end points (15a) being connected via an additional fold line (20) extending between said end points and parallel to the additional cuts (17) in the side panel (2) or (4), respectively, so as to form together hexagonal compartments (21).

2. Blank according to claim 1, **characterised in that** an additional side panel (11) is provided which is integrally connected to the base panel (5) by means of a longitudinal fold line (12) provided in addition to the longitudinal fold lines (6, 7, 8, 9) and extending parallel thereto.

3. Blank according to claim 2, **characterised in that** an additional cover panel (13) is provided which is integrally connected to the side panel (11) by means of a longitudinal fold line (14) provided in addition to the longitudinal fold lines (6, 7, 8, 9, 12) and extending parallel thereto.

4. Blank according to one of the preceding claims 1 to 3, **characterised in that** as a transversal fold line (10) parallel pairs of fold lines are provided in the intermediate panel (3).

5. Blank according to one of the preceding claims 1 to 4, **characterised in that** end wall panels known per se are provided at the two outermost transversal fold lines (10).

6. Container (24) having compartments (25) suited for taking up lumpy filling material (23), which has been produced without any waste from a blank according to the preceding claims 1 to 5.

7. Container according to claim 6, **characterised by** longitudinal side flaps (21a) folded towards the inside and being resiliently movable.

8. Installation for the continuous production of blanks from web material (29) and of containers (24) foldable from this material without any waste and having compartments (25) suitable for taking up lumpy filling material (23), said blank comprising at least five panels (1, 2, 3, 4, 5) joined by parallel longitudinal folding lines (6, 7, 8, 9), which define in the finished container (24) a base panel (1, 5), a first side panel (2), a second side panel (4) with the same width and an intermediate panel (3) positioned between the side panels (2) and (4) and forming a number of compartment partition walls (22), said intermediate panel (3) comprising a number of transverse cuts (18) and a number of transverse fold lines (10) extending between the longitudinal fold lines (7) and (8), said side panels ((2) and (4) comprising fold lines (16) extending obliquely from the intersecting point of a longitudinal fold line (7) or (8) with a transversal fold line (10) towards the outside up to less than half the width of the side panels (2) or (4), respectively, and each transversely extending cut (18) intersecting at both of its ends an additional longitudinal cut (17) within the width of the intermediate panel (3), each transversely extending cut (18) adjoining at both of its ends an obliquely extending second additional cut (19) extending up to the fold line (7) or (8), respectively, delimiting the intermediate panel (3), and a third transversely extending additional cut (15) which at each of its outer end points (15a) coincides with one of the end points of the fold lines (16), each of the opposed end points (15a) being connected via an additional fold line (20) extending between said end points and parallel to the additional cuts (17) in the side panel (2) or (4), respectively, so as to form together hexagonal compartments (21), said installation comprising
a supply reel (31) for the web material from which a length of material (29) can be pulled off, a punching and fluting station (34) with a punching and fluting device (35) provided downstream of the supply reel (31), in which the fold lines and cuts (6, 7, 8, 9, 10, 12, 14, 16, 17, 18, 19, 20) are produced,
an erecting device (36/37) following said station (34) in which the hexagonal compartments (21) are bent so as to form side flaps and rectangular parts (26) positioned between the cuts (18) and the transversal fold lines (10) are erected so as to form compartment partition walls (22),
a station (38) for applying adhesive and folding downstream of the erecting device (36/37) in which the base panel (1) is bent over the erected rectangular parts (26), the side panels (2) and (4) are bent about the fold lines (20) by 180° towards the interior so as to form flaps (21a) and the base panel (5) is bent by 90° whereas the base panel (1) is double-folded and in addition the side panel (11) is coated with adhesive, bent by 90° in the longitudinal fold line (12) and glued to the side panel (2),
as well as a filling station (43) downstream of the station (38) for filling the ready containers (24) leaving the station (38) with filling material (23).

9. Installation according to claim 8, **characterised in that** the station (38) for applying adhesive and folding is followed by a turning station (41) provided upstream of the filling station (43).

10. Installation according to claims 8 and 9, **characterised in that** a device (44) for packing the containers (24) filled with filling material (23) by means of wrapping material (46) is provided downstream of the filling station (43).

11. Installation according to the preceding claims 8 to 10, **characterised in that** between the supply reel (31) and the punching and fluting station (34) there is provided a deflection roller (32) for the length of material (29) pulled off from the supply reel (31).

12. Installation according to the preceding claims 8 to 11, **characterised in that** a guiding support sheet (33) is provided upstream of the punching and fluting station (34) for taking up the length of material (29) pulled off from the supply reel (31).

## Revendications

1. Flan pour la fabrication sans chutes d'un récipient (24) divisé en des compartiments appropriés (25) pour recevoir des matériaux (23) en morceau, ledit flan comprenant au moins cinq panneaux (1,2,3,4,5) rectangulaires reliés par des lignes longitudinales de pliage (6,7,8,9), lesdits panneaux formant dans le récipient (24) fini un fond (1,5), une première paroi latérale (2), une deuxième paroi latérale (4) de même largeur et un panneau intermédiaire (3) situé entre les parois latérales (2) et (4) donnant une série de parois de séparation (22) de compartiments, ledit panneau (3) présentant plusieurs coupes transversales (18), et plusieurs lignes de pliage (10) transversales entre les lignes de pliage longitudinales (7) et (8) et les panneaux latéraux (2) et (4) présentant des lignes de pliage (16) obliques s'étendant du point d'intersection d'une ligne de pliage longitudinale (7) ou (8) avec une ligne de pliage latérale (10) vers l'extérieur sur une distance inférieure à la moitié de la largeur des panneaux (2) et (3) respectivement, chaque coupe transversale (18) intersectant à ses deux extrémités à l'intérieur de la largeur du panneau (3) une coupe additionnelle (17) longitudinale, **caractérisé en ce que** chaque coupe transversale (18), aux deux extrémités de laquelle s'ajoute une deuxième coupe supplémentaire (19) qui s'étend jusqu'à la ligne de pliage (7) respectivement (8) limitant le panneau (3), et une troisième coupe transversale (15) qui touche à son extrémité extérieure (15a) une des extrémités respectives des lignes de pliage (16), les points terminaux (15a) opposés étant reliés par l'intermédiaire d'une ligne de pliage additionnelle (20) dans le panneau (2) respectivement (4) s'étendant entre lesdits points terminaux parallèlement aux coupes additionnelles (17) pour former des champs (21) hexagonaux (21).

2. Flan selon la revendication 1, **caractérisé par** un panneau (11) supplémentaire, qui est uni de façon intégrale au panneau (5) par une ligne de pliage (12) additionnelle et parallèle aux lignes de pliage (6,7,8,9).

3. Flan selon la revendication 2, **caractérisé par** un panneau de couvercle (13) supplémentaire, qui est uni de façon intégrale au panneau (11) par une ligne de pliage (14) supplémentaire et parallèle aux lignes de pliage (6,7,8,9,10).

4. Flan selon une des revendications précédentes 1 à 3, **caractérisé en ce que** des paires parallèles de lignes de pliage transversales sont prévues comme ligne de pliage transversale (10) dans le panneau (3).

5. Flan selon une des revendications précédentes 1 à 4, **caractérisé en ce que** des panneaux terminaux connus en soi sont prévus aux deux lignes de pliage (10) les plus extrêmes.

6. Récipient (24) comprenant des compartiments (25) appropriés pour recevoir des matériaux (23) en morceuax, fabriqué sans chute à partir d'un flan selon une des revendications précédentes 1 à 5.

7. Récipient selon la revendication 6, **caractérisé par** des panneaux clapet (21a) latéraux disposés du grand côté, pliés vers l'intérieur et mobiles de façon élastique.

8. Installation de machine pour la fabrication continue de flans à partir de matière en forme de nappe (29) et en former sans chutes des récipients (24) pliables comprenant des compartiments (25) adaptés pour la réception de matériaux (23) en morceaux, ledit flan comprenant aux moins cinq panneaux (1,2,3,4,5) rectangulaires reliés par des lignes longitudinales de pliage (6,7,8,9), lesdits panneaux formant dans le récipient (24) fini un fond (1,5), une première paroi latérale (2), une deuxième paroi latérale (4) de même largeur et un panneau intermédiaire (3) situé entre les parois latérales (2) et (4) donnant une série de parois de séparation (22) de compartiments, ledit panneau (3) présentant plusieurs coupes transversales (18), et plusieurs lignes de pliage (10) transversales entre les lignes de pliage longitudinales (7) et (8) et les panneaux latéraux (2) et (4) présentant des lignes de pliage (16) obliques s'étendant du point d'intersection d'une ligne de pliage longitudinale (7) ou (8) avec une ligne de pliage latérale (10) vers l'extérieur sur une distance inférieure à la moitié de la largeur des panneaux (2) et (3) respectivement, chaque coupe transversale (18) intersectant à ses deux extrémités à l'intérieur de la largeur du panneau (3) une coupe additionnelle (17) longitudinale aux deux extrémités de laquelle s'ajoute une deuxième coupe supplémentaire (19) qui s'étend jusqu'à la ligne de pliage (7) respectivement (8) limitant le panneau (3), et une troisième coupe transversale (15) qui touche à son extrémité extérieure (15a) une des extrémités respectives des lignes de pliage (16), les points terminaux (15a) opposés étant reliés par l'intermédiaire d'une ligne de pliage additionnelle (20) dans le panneau (2) respectivement (4) s'étendant entre lesdits points terminaux parallèlement aux coupes additionnelles (17) pour former des champs (21) hexagonaux (21), comprenant un rouleau d'alimentation (31) de la matière en forme de nappe d'où la matière en forme de nappe (29) peut être tirée, une station de découpe et de gaufrage (34) suivant le rouleau d'alimentation et comprenant un mécanisme de découpage et de gaufrage (34) dans lequel sont réalisées les lignes de pliage et coupes (6,7,8,9,10,12,14,16, 17,18,19,20), un dispositif de dressage (36/37) suivant la station (34) et dans laquelle les champs hexagonaux (21) sont pliés pour former des panneaux (26) rectangulaires situés entre les coupes (18) et les lignes de pliage latérales (10) pour former des parois de séparation (22) de compartiment, une station d'application de colle et de pliage (38) suivant le dispositif de dressage (36/37) et dans laquelle le panneau de fond (1) est plié sur les panneaux rectangulaires (26) dressés, les-panneaux clapets latéraux (2) et (4) sont pliés de 180° vers l'intérieur autour des lignes de pliage (20) pour former des panneaux clapets (21a) et le panneau de fond (5) est plié de 90° et le panneau de fond (1) est replié sur l'autre panneau de fond pendant que le panneau supplémentaire (11) est muni de colle et plié de 90° dans la ligne de pliage (12) et collé à la paroi latérale (2), ainsi qu'une station de remplissage (43) suivant la station (38) pour remplir de matière en morceaux (23) les récipients finis sortant de la station (38).

9. Installation de machines selon la revendication 8, **caractérisée par** une station pour tourner (41) suivant la station d'application de colle et de pliage (38) et précédant la station de remplissage (43).

10. Installation de machines selon les revendications 8 et 9, **caractérisée en ce que** la station de remplissage (43) est suivie d'un dispositif (44) pour emballer les récipients (24) remplis de matière en morceaux (23) à l'aide d'une matière d'emballage (46).

11. Installation de machines selon les revendications précédentes 8 à 10, **caractérisée** qu'un rouleau déflecteur (31) est prévu entre le rouleau d'alimentation (31) et la station de découpe et de gaufrage (34) pour la matière en forme de nappe (29) tirée du rouleau d'alimentation (31).

12. Installation de machines selon les revendications précédentes 8 à 11, **caractérisée en ce qu'**une nappe de support et de guidage (33) pour recevoir la matière en forme de nappe (29) tirée du rouleau d'alimentation (31) commence devant la station de découpe et de gaufrage (34).
